# DEMANDE DE BREVET EUROPEEN

(11) **EP 0 026 748 A2**
(43) Date de publication de la demande: **08.04.1981**
(21) Numéro de dépôt: 80830075.0
(22) Date de dépôt: 01.10.1980
(51) Int. Cl.: D04B 9/46

(54) **Perfectionnements relatifs à une machine circulaire pour bas**

(30) Priorité: 01.10.1979 IT 955279
(71) Demandeur: Morlunghi, Giulio Cesare, I-06073 Corciano (IT); Pasquini, Ennio, I-50123 Firenze (IT)
(72) Inventeur: Morlunghi, Giulio Cesare, I-06073 Corciano (IT); Pasquini, Ennio, I-50123 Firenze (IT)
(74) Mandataire: Martini, Lazzaro

(57) **Abrégé**

Une machine circulaire pour bas du type Zodiac 8 Billi transformée à quatre alimentations pour travailler, à grande vitesse, une grande variété de mailles et comprenant:
-un cylindre vertical pour une série d'aiguilles à languette courte et à deux talons et une série de jacks à utiliser seulement pour l'insertion des palettes des aiguilles;
-une série de crochets horizontaux insérés entre les aiguilles;
-un manteau avec quatre systèmes pourvus de: une came fixe et d'une palette à course radiale et s'accouplant au talon inférieur des jacks pour leurs évolutions, une came fixe et deux palettes à course radiale pour les évolutions des aiguilles;
-un carter des platines avec les cames pressemaille d'une seule pièce, comportant quatre éléments mobiles radialement;
-un dispositif de commande d'avancement du tambour et de la chaîne avec excentrique à faible levée;
-un dispositif de commande de l'avancement de l'excentrique des rétrécissement de la maille avec mouvement dérivé par les envois;
-un dispositif mécanique pour éviter l'entortillement du bas en production.

## Description

L'invention concerne certains perfectionnements relatifs à une machine circulaire, pour bas, du type Zodiac 8 de l'ancienne usine Billi s.p.a. de Florence.

Le but de cette invention est d'obtenir une machine très rapide et donc de grand rendement au niveau de la production et, en outre susceptible de créer une grande variété de mailles telles que: simple indémaillable, en filet, avec double ourlet, avec crochet ou sans, pour tissu renforcé. Ceci est obtenu avec: quatre alimentations; des aiguilles à languette courte et deux talons et avec crochets insérés entre les aiguilles; un manteau à quatre systèmes pourvus d'une came fixe et d'une palette mobile pour les évolutions des jacks, d'une came fixe et de deux palettes mobiles pour les évolutions des aiguilles; un carter des platines où les cames presse-maille forment une seule pièce dans laquelle se trouvent quatre parties mobiles en étoile et un ressort en spirale périphérique; une came à faible levée pour la commande de l'avancement du tambour et de la chaîne; la commande de l'avancement de l'excentrique pour le rétrécissement de la maille provenant de l'arbre des envois; un dispositif pour éviter l'entortillement du produit en formation. Les avantages obtenus grâce à cette invention cons. Pistent principalement dans le fait que la vitesse du cylindre des aiguilles peut atteindre 850 tours/ min.; que la qualité de la maille est améliorée; que l'on peut utiliser des fils moins coûteux; que l'on peut exécuter l"ourlet élastique du bas sans les crochets.

L'invention sera décrite par la suite, d'une façon plus détaillée, à l'aide des dessins annexés. La Fig. 1 représente le développement des cames pour les évolutions des jacks et la vue d'un jack - à deux talons; la Fig. 2 représente le développement des cames pour les évolutions des aiguilles et la vue d'une aiguille à deux talons; la Fig. 3 représente les profils de la tête des aiguilles en face des ouvertures prévues pour l'exécution, respectivement, sans les jacks (₁'), à écart aiguille (1") et, avec les jacks (1'''); la Fig. 4 représente le développement des glissières pour les évolutions des crochets et la vue d'un crochet; la Fig. 5 représente un guide-fil; la Fig. 6 représente une ouverture; les Fig. 7 et 8 re- présent le carter des platines; les Fig. 9 et 10 représentent le dispositif de commande de l'avancement du tambour et de la chaine; la Fig. 11 représente le dispositif pour la commande de l'avancement de l'excentrique pour le rétrécissement de la maille; les Fig. 12 et 13 représentent le dis positif qui évite l'entortillement du produit en formation.

Une machine circulaire pour bas ainsi perfectionnée comprend: quatre alimentations;
- un cylindre pour une série d'aiguilles (1) verticales, à courte languette, à deux talons et une série de jacks (2 ) à utiliser seulement pour l'insertion des palettes qui s'accouplent aux aiguilles;
- une série horizontale, circulaire de crochets simples (33) insérés entre les aiguilles (1);
- un manteau avec quatre systèmes dont chacun est pourvu: d'une came fixe (3) pour les jacks (2) insérés seulement à basses yitesses par l'intermédiaire d'une palette (4) à course radiale, asservi au micro-interrupteur de la basse vitesse; d'une came (5) pour les aiguilles (1) à profil parabolique et à levée réduite; de deux palettes (6) à petite inclinaison, à course radiale dont l'entrée est possible grâce au fait que le profil des aiguil les sera retardé et, plus bas que celui avec les jacks en mouvement;
- une série de guide-fils (8) dont chacun, afin d'éviter des rebonds après retombée, prend appui à proximité de sa libre extrémité antérieure et est pourvu d'un petit tube (9) en porcelaine à large trou et disposé en retrait par rapport à l'aiguille (1) afin d'éviter des chocs contre la gâche ouverte de celle-ci;
- quatre ouvertures (7) de faible inclinaison et faites en tôle;
- un carter de platines avec cames (10) et (11) éga les pour les quatre alimentations, à profil parabolique adouci: la cmme (10 ) presse-maille est d'une seule pièce, avec quatre zones rabaissées, disposées en croix pour installer le même nombre d'éléments (12) mobiles radialement, et, autour, avec un ressort (13) en spirale pour le contrôle de la maille large;
- un dispositif de commande d'avancement du tambour et de la chaîne, composé de deux excentiques (14) à profil parabolique avec faible levée, d'une manivelle (16) et de deux bielles (17) et (17') dont la (17 ) agit sur la roue (18 ) à l'aide de dents à pas réduit pour la commande du tambour et dont la (17') prenant appui coaxialement sur la (17 ), agit sur la roue (19) pour la cammande de la chaîne;
- un dispositif pour la commande de l'avancement de l'excentrique pour le rétrécissement de la mail-le et composé d'un sustéme de leviers (20-21-22) dont le levier (20) est commandé par la manivelle (16) qui, à son tour prend le mouvement provenant de l'arbre (23) des envois, tournant à une vitesse réduite de moitié par rapport à celle de l'arbre principal (24) et dont le levier (22) actionne la roue dentée (25) sur laquelle est accouplé l'excentrique (26) du rétrécissement de la maille;
- un dispositif pour éviter l'entortillement du bas en phase de production et composé de: un tube vertical (27) tournant horizontalement, d'une fourreau (28) fixé dans une position inférieure au tube (27) et comportant, à sa libre extrémité, un levier (29) à mouvement vertical qui pénètre radialement dans le tube (27); l'extrémité active de ce levier est destinée à agir contre le bas (30) ayant comme effet de le tenir serré et bloqué contre le tube (27) lorsque le bras du levier (29) qui est extérieur au tube (27 ) est maintenu vers le bas par une bague (31) coullissante sur le fourreau (28) à l'aide d'un levier (32); la largeur du levier (29) est petite par rapport au diamètre du tube (2₇) et de toute façon, telle qu'elle laisse dégagée une grande partie de l'espace libre du tube (27) afin d'assurer le passage de l'air d'aspiration du bas (00) vers le bas.

## Revendications

1) Une machine circulaire pour bas de type Zodiac 8 Billi transformée à quatre alimentations pour travailler à grande vitesse, une grande variété de mailles, caractérisée par le fait qu'elle comprend:
- un cylindre vertical pour une série d'aiguilles (1) verticales, à languette courte et à deux talons et une série de jacks (2) à deux talons;
- une série horizontale et circulaire de crochets (33) simples, insérés entre les aiguilles (1);
- un manteau avec quatre systèmes pour les évolutions des jacks et des aiguilles;
- une série de guide-fils à retombée contrôlée;
- un carter de platines avec cames à profil parabolique doux;
- un dispositif pour la commande d'avancement du tambour et de la chaîne avec des excentriques à faible levée;
- un dispositif pour la commande d'avancement de l'excentrique pour le rétrécissement de la maille dont le mouvement provient de l'arbre des envois;
- un dispositif mécanique contre l'entortillement du bas en phase de travail.

2) Une machine selon 1) caractérisée par le fait que chaque système du manteau comprend:
- une came fixe (3);
- une palette (4) qui s'accouple aux talons inférieurs des jacks (2) pour leurs évolutions, mobile radialement et à utiliser seulement pour l'insertion des palettes (6 ) pour les aiguilles (1);
- une came (5) à profil parabolique;
- deux palettes (6) à faible inclinaison, mobiles radialement pour les évolutions des aiguilles (₁ ).

3) Une machine selon 1) caractérisée par le fait que chaque guide-fil est pourvu d'un petit tube (9) court, en porcelaine, avec large orifice, en position de retrait par rapport à l'aiguille (1) et avec le pied (81) de l'extrémité antérieure qui, en fin de retombée, reste appuyé sur l'ouverture.

4) Une machine selon 1) caractériséé par le fait que le carter des platines comprend:
- deux cames (10) et (11 ) avec profil parabolique doux, également reproduit pour les quatre alimentations et avec la (10) d'une seule pièce et supportant quatre parties (₁2 ) qui sont, en angle, équidistantes et mobiles radialment;
- un ressort (13) en spirale entourant les dites cames (10) et (₁1) pour le contrôle de la maille large.

5 ) Une machine selon 1) caractérisée par le fait que le dispositif de la commande d'avancement du tambour et de la chaîne cmmprend:
- deux excentriques (4) avec profil parabolique à faible levée;
- deux roues (18-19) pour la commande du tambour et de la chaîne, respectivement, et la première desquelles possède des dents à pas réduit;
- deux bras (17-17') avec point d'appui coaxial pour agir sur les deux roues.

6 ) Une machine selon 1 ) caractérisée par le fait que le dispositif de commande d'avancement de l'excentrique (26 ) pour le rétrécissement de la maille comprend les leviers (20-21-22 ) commandés par l'arbre (23) des envois.

7) Une machine selon 1) caractérisée par le fait que le dispesitif contre l'entortillement du bas en phase de travail comprend:
- un tube (27) verticale: sur sa partie inférieure, est fixé un fourreau (28) supportant, en bas, un levier (29 ) de faible épaisseur, verticalement mobile et avec un bras pénétrant dans le tube (27) et un autre extérieur au tube;
- une bague (31) coulissant sur le fourreau (28) s'appuyant sur le bras externe du levier (29), commandée par un levier (39) qui permet le blocage du bas (30) contre le tube (27).
